# DEMANDE DE BREVET EUROPEEN

(11) **EP 0 527 110 A1**
(43) Date de publication de la demande: **10.02.1993**
(21) Numéro de dépôt: 92810589.9
(22) Date de dépôt: 03.08.1992
(51) Int. Cl.: E04G 25/06, E04G 25/04

(54) **Etai**

(30) Priorité: 05.08.1991 CH 2312/91; 09.04.1992 CH 1164/92
(71) Demandeur: ILLA S.A., CH-1211 Genève (CH)
(72) Inventeur: Richoz, Jean-Pierre, CH-1806 St-Legier (CH)
(74) Mandataire: Ganguillet, Cyril

(57) **Abrégé**

L'étai comporte une vis centrale (3) mobile axialement dans un tube extérieur (1) formant support et deux mâchoires (6, 6′) pouvant pivoter à l'encontre d'un ressort de compression (14, 14′). Chacune des mâchoires comporte un rebord (9, 9′) destiné à venir s'appuyer sur la surface intérieure d'une partie évasée (10) située à l'extrémité supérieure du tube extérieur. Chacune des mâchoires comporte en outre une partie avant en forme de portion angulaire d'écrou (8, 8′) destinée à venir s'engager avec le filet (5) de la vis. Il en résulte que l'engagement/dégagement des portions angulaires d'écrou avec le filet de la vis s'effectue par la seule rotation (18, 18′) des mâchoires.

## Description

La présente invention concerne un étai comportant une vis centrale mobile axialement dans un tube extérieur formant support et un écrou comprenant au moins deux portions angulaires d'écrou agencées de façon à être déplaçables radialement par rapport à la vis entre une position de coopération avec le filet de la vis et une position dégagée de ce filet.

Des étais de ce type sont décrits dans le brevet suisse no 321018 et dans le brevet européen no 0349485. Ils permettent d'amener rapidement la vis en position approximative de travail, le réglage fin s'effectuant par rotation de l'écrou en position de coopération avec la vis.

Un des inconvénients des étais mentionnés ci-dessus réside en ce que, lorsqu'on désire retirer l'étai, pour dégager les deux portions d'écrou du filet de la vis, afin de permettre à la vis de retomber par gravité dans sa position inférieure, il est nécessaire de pousser vers le haut les bras d'actionnement du mouvement des portions d'écrou, puis de tirer latéralement sur ces bras. Une telle manipulation n'est pas toujours facile, notamment lorsqu'il s'agit d'étais de grande taille. Cette manipulation est rendue nécessaire par le fait que le dégagement des portions d'écrou du filet de la vis s'effectue tout d'abord par un soulèvement desdites portions d'écrou, puis par un pivotement de celles-ci. Ce mode de fonctionnement implique également un risque que l'une ou l'autre au moins des portions d'écrou reste bloquée dans le filet de la vis, lorsque par exemple du mortier s'y serait introduit. D'autre part, lorsqu'on démonte les étais mentionnés ci-dessus en retirant la vis centrale du tube extérieur, le nombre de pièces détachées est important, et le remontage de l'étai est plutôt compliqué.

La réalisation de l'étai décrit dans le brevet suisse mentionné plus haut est d'autre part assez rudimentaire. Notamment la présence d'une seule portion de filet sur les portions d'écrou en fait un étai difficilement utilisable en pratique.

Quant à l'étai décrit dans le brevet européen 0349485, la forme du filet de la vis centrale implique d'une part des coûts de fabrication importants et d'autre part un risque de décrochement important lors du soulèvement de grosses charges, comme par exemple lorsqu'il s'agit de réajuster un coffrage qui s'est affaissé après la coulée d'une dalle. De plus, l'expérience a montré que le ressort circulaire fendu de cet étai se coince ou se casse facilement, et de ce fait n'assure plus la fonction de sécurité qui lui est assignée.

Le but de la présente invention est de proposer un étai du type à vis centrale mobile, permettant notamment de remédier aux inconvénients mentionnés ci-dessus, simple à réaliser, peu coûteux et facile à mettre en place.

A cet effet, l'invention concerne un étai comportant une vis centrale mobile axialement dans un tube extérieur formant support et un écrou comprenant au moins deux portions angulaires d'écrou agencées de façon à être déplaçables radialement par rapport à la vis entre une position de coopération avec le filet de la vis et une position dégagée de ce filet, tel que défini à la revendication 1.

La description qui suit est donnée à titre d'exemple. Elle se réfère au dessin annexé sur lequel:
la figure 1 est une vue schématique en perspective d'un étai selon l'invention;
la figure 2 est une vue en coupe verticale schématique d'un mode d'exécution de l'étai selon l'invention, sans sa cape de protection;
la figure 3 est une vue partielle en perspective de l'ouverture des mâchoires libérant la vis centrale;
la figure 4 est une vue en élévation d'une demi-bague de fixation de l'étai de la figure 2;
la figure 5 est une vue depuis dessus de la demi-bague de fixation de la figure 4;
la figure 6 est une vue en élévation d'une des mâchoires de l'étai de la figure 2;
la figure 7 est une vue latérale depuis l'extérieur de la mâchoire de la figure 6;
la figure 8 est une vue latérale depuis l'intérieur de la mâchoire de la figure 6;
la figure 9 est une vue en coupe verticale schématique d'une première variante d'exécution de l'étai selon l'invention;
la figure 10 est une vue depuis dessus d'un exemple de cape ou cloche de protection;
la figure 11 est une vue en coupe verticale longitudinale de la cape de protection de la figure 10;
la figure 12 est une vue schématique en élévation, partiellement en coupe, d'une seconde variante d'exécution de l'étai selon l'invention;
la figure 13 est une vue de profil de l'étai de la figure 12;
la figure 14 est une vue en élévation d'une des mâchoires de l'étai de la figure 12;
la figure 15 est une vue de profil depuis la gauche de la mâchoire de la figure 14;
la figure 16 est une vue depuis dessus de la mâchoire de la figure 14;
la figure 17 est une vue en élévation d'un exemple de bride de l'étai de la figure 12;
la figure 18 est une vue en plan de la bride de la figure 17;
la figure 19 est une vue en perspective d'un second exemple de cape ou cloche de protection;
la figure 20 est une vue en coupe verticale selon un plan médian de la cape de la figure 19;
la figure 21 est une vue en coupe verticale de la cape de la figure 19 selon la ligne A-A de la figure 20;
la figure 22 est une vue en coupe horizontale selon la ligne C-C de la cape de la figure 20;
la figure 23 illustre le détail A de la figure 21;
la figure 24 illustre un exemple de dispositif anti-déboîtement de l'étai;
la figure 25 est une vue en coupe verticale d'une variante de la mâchoire représentée aux figures 14 à 16; et
la figure 26 est une vue depuis dessus de la mâchoire de la figure 25, sans le ressort.

Comme représenté sur les figures 1 et 2, l'étai comprend un tube extérieur 1, formant support, muni à l'une de ses extrémités d'un pied 2, prévu pour reposer sur le sol, par exemple sous la forme d'une plaque soudée sur le tube. Un tube intérieur 3, est disposé dans le tube 1 de façon à pouvoir coulisser axialement à l'intérieur du tube 1. Le tube intérieur est muni à son extrémité supérieure d'un élément d'appui 4, par exemple sous la forme d'une plaque soudée sur le tube 3. Comme on peut le voir sur la figure 2, les tubes sont ajustés à l'intérieur de leur plaque d'extrémité correspondante. Le tube 3 est muni d'un filetage extérieur 5, destiné au réglage de sa position à l'intérieur du tube 1 par coopération avec des parties filetées respectives des extrémités de deux mâchoires 6, 6′, lesdites extrémités formant chacune une portion angulaire d'écrou et comportant chacune un nombre restreint de portions de filets 7 (figures 3 et 8), par exemple au nombre de six dans l'exemple représenté sur le dessin, la portion de filet la plus basse de chaque portion d'écrou étant réalisée avec une profondeur réduite, de façon à faciliter le dégagement des mâchoires.

Chacune des mâchoires (figures 6 à 8) comporte une partie proéminente 8 constituant la demi-portion d'écrou munie des filets 7. Cette partie proéminente comporte un rebord inférieur 9 destiné à venir s'appuyer sur la partie intérieure d'un évasement annulaire 10 en forme de siège conique situé à la partie supérieure du tube extérieur 1. Les deux mâchoires 6, 6′ sont rendues solidaires l'une de l'autre au moyen de deux demi-bagues 11 solidarisées à l'aide de deux goupilles 12, 12′. Chacune des demi-bagues 11 est munie sur ses côtés de deux barrettes de fixation 20, 20′ dans lesquelles sont prévus des trous 21, 21′ destinés au passage des goupilles 12, 12′. L'ensemble bague-mâchoires est agencé de façon à pouvoir tourner librement autour du tube extérieur 1, par simple appui des rebords 9, 9′ des mâchoires sur la partie supérieure 10 en forme de siège conique du tube extérieur (figures 2 et 3). Les goupilles 12, 12′, sont diposées horizontalement. Elles traversent les mâchoires de part en part, de façon à permettre aux mâchoires d'effectuer un pivotement autour des goupilles. L'amplitude de ce mouvement de rotation est limitée par l'espace constitué entre les parties de base 13, 13′ des mâchoires et la surface extérieure de la bague, la largeur dudit espace étant choisie de façon qu'en aucun cas les rebords 9, 9′ des mâchoires ne puissent sortir du siège conique 10 à l'extrémité supérieure du tube extérieur 1. Le maintien des mâchoires en position de coopération avec le filet du tube intérieur fileté est obtenu au moyen de deux ressorts de compression 14, 14′ disposés horizontalement à un niveau sensiblement inférieur à celui des goupilles 12, 12′, l'une des extrémités de chacun desdits ressorts s'appuyant contre la surface extérieure de la bague (ou selon une variante à l'intérieur d'un logement prévu à la surface de la bague) et à son autre extrémité contre le fond d'un logement 39 réalisé à l'intérieur de la partie de base 13 de la mâchoire. Chacune des extémités du ressort peut être fixée aux éléments contre lesquels elle s'appuie. Des bras, ou poignées, 15, 15′, sont montés en rotation sur les parties arrières 16, 16′ des mâchoires. Selon le mode d'exécution représenté à la figure 2, les bras sont montés sur les mâchoires à l'aide de goupilles 17, 17′, distinctes des goupilles 12, 12′. Selon une première variante d'exécution, simplifiée, représentée à la figure 9, l'étai ne comporte qu'une seule paire de goupilles 19, 19′ servant à la fois d'axe de rotation des mâchoires et d'axe de rotation des bras.

Afin d'amener rapidement la vis dans une position proche de la position de travail, il suffit de soulever le tube intérieur, ce qui dégage automatiquement les parties d'écrou 8, 8′ du filet 5 du tube intérieur. Lorsque le tube intérieur a été ainsi déplacé, les portions 8, 8′ d'écrou viennent se réengager dans le filet 5 du tube intérieur sous l'effet de compression des ressorts 14, 14′, et si nécessaire d'une légère pression manuelle vers le bas sur la vis. Il suffit alors de procéder au réglage fin en faisant effectuer une rotation aux mâchoires autour du tube intérieur 1 en s'aidant des bras 15, 15′. Le démontage de l'étai s'effectue de façon inverse, en desserrant tout d'abord l'étai par rotation des mâchoires autour du tube intérieur 1, puis en faisant retomber rapidement le tube intérieur par gravité, un simple appui latéral sur les bras 15, 15′ selon le sens des flèches 18, 18′ suffisant au dégagement des parties d'écrou 8, 8′ du filet 5 du tube intérieur 3.

Une seconde variante d'exécution d'un étai ne comportant qu'une seule paire de goupilles 19, 19′, servant à la fois d'axe de rotation des mâchoires et d'axe de rotation des bras, est représentée aux figures 12 et 13. Les mâchoires 36, 36′ (représentées en détail aux figures 14 à 16) de cette seconde variante de l'étai ont une forme extérieure générale plus arrondie que celle des mâchoires de l'étai de la figure 9, ce lui leur donne un aspect plus esthétique. D'autre part, la configuration des mâchoires 36, 36′ a été étudiée de façon à faciliter leur fonctionnement, notamment grâce au plus grand écartement entre les parties de base 37, 37′ des mâchoires et le tube extérieur 1.

Selon cette seconde variante d'exécution, les mâchoires 36, 36′ sont montées en pivotement à l'extrémité de barrettes de fixation 43, 43′ de deux brides de fixation 42, chacune des brides 42 étant fixée, par exemple par soudure, sur une bague unitaire 41 diposée autour du tube extérieur 1. Le diamètre intérieur de la bague 41 est sensiblement supérieur au diamètre extérieur du tube extérieur 1, de façon que la bague puisse tourner librement autour du tube 1. Comme on peut le voir sur les figures 17 et 18, la bride 42 et ses deux barrettes 43, 43′ sont d'une seule pièce. Selon une autre variante, les deux brides 42 pourraient être remplacées par quatre barrettes, directement fixées par paire sur la bague 41. Selon une autre variante encore, la bague 41 peut être remplacée par deux demi-bagues du type de celles des figures 4 et 5, mais munies de barrettes obliques, chacune des demi-bagues et ses barrettes étant constituée d'une seule pièce.

On a représenté sur les figures 25 et 26 une variante d'exécution de la mâchoire 36 représentée aux figures 14 à 16. Selon cette variante, les ressorts de compression 14, 14′ sont remplacés par des ressorts plats 45. A cet effet, le logement 39 pratiqué dans la partie de base 37 de la mâchoire peut être remplacé par un évidement 46 de moindre importance.

Dans le but de prévenir d'éventuels accidents lors de la retombée du tube intérieur par gravité, la longueur du tube intérieur est supérieure à celle du tube extérieur par exemple de 10 cm, de façon à constituer un protège-main lors de la brusque retombée dudit tube intérieur par gravité. D'autre part, pour des raisons de stabilité, le tube intérieur comporte à sa partie inférieure une partie non filetée, par exemple de 30 cm de longueur, ainsi qu'un dispositif d'arrêt.

Un dispositif de blocage ou anti-déboîtement peut être prévu de façon à empêcher le retrait de la vis centrale du tube extérieur. Un exemple de dispositif anti-déboîtement est représenté à la figure 24. Ce dispositif comporte deux rivets 55, disposés à proximité de l'extrémité supérieure du tube extérieur 1, sur une même axe de part et d'autre du tube. Ces rivets sont destinés à coopérer avec la partie évasée 56 de l'extrémité inférieure du tube intérieur 3. Ils peuvent être remplacés par des vis ou tous autres organes faisant saillie à l'intérieur du tube. Le nombre de deux n'est pas impératif, il peut y avoir un seul ou plusieurs. La partie évasée 56 à la base du tube intérieur peut également être remplacée par une nervure extérieure disposée autour du tube intérieur, dans sa partie inférieure.

Selon une forme d'exécution, le tube extérieur et le tube intérieur, ainsi que les deux demi-bagues (ou la bague et les brides de la variante) et les poignées sont réalisés en acier, les deux mâchoires pouvant être réalisées en fonte spéciale, par exemple en fonte à graphite sphéroïdal ou en fonte malléable. La forme du filet du tube intérieur, ainsi que celle des portions de filet des mâchoires peut être trapézoïdale, le filet du tube intérieur pouvant être obtenu par roulage à froid, ce qui a notamment pour avantage de ne pas affaiblir la résistance mécanique du tube. L'angle d'inclinaison (par rapport à l'axe du tube) de l'évasement annulaire 10 à l'extrémité supérieure du tube extérieur peut être choisi très librement en fonction du mode de réalisation dudit évasement.

L'étai peut être muni d'une cape ou cloche de protection 24, telle que par exemple celle représentée aux figures 10 et 11. Cette cape vient recouvrir les mâchoires comme représenté sur la figure 1. Elle a pour seule fonction d'éviter des infiltrations de saleté dans l'étai, comme par exemple du lait de ciment, notamment entre le filet du tube intérieur et le siège conique du tube extérieur. Elle comporte deux nervures 25, 25′ destinées à son raidissement et un rebord 26 destiné à venir se clipser autour de la partie évasée de l'extrémité du tube extérieur 1.

Une variante 24′ de ce type de cape est représentée montée sur l'étai de la figure 12.

Un autre mode d'exécution de cape ou cloche de protection est représentée sur les figures 19 à 22. Cette cape 50, de préférence réalisée en matière plastique, notamment en matière thermoplastique (par exemple du type PE-ND Carlona Shell), est conformée de façon à pouvoir s'enfiler autour du tube intérieur 3 et venir recouvrir la partie filetée des deux mâchoires, ainsi que la partie supérieure 10 en forme de siège conique du tube extérieur, en se refermant, grâce à son élasticité, en-dessous de l'arrondi 38, 38′ des mâchoires, les rebords 51, 51′ des pattes 52, 52′ de la cape venant s'appuyer sous lesdites parties arrondies 38, 38′. La configuration de cette cape 50 permet de pouvoir la remonter le long du tube intérieur 3, après avoir écarté les pattes 52, 52′, grâce à l'élasticité du matériel de la cloche, de façon à permettre par exemple le nettoyage de l'étai.

Comme on peut le voir sur le détail de la figure 23, l'extrémité supérieure de la cloche 50 comporte un chanfrein interne de façon à éviter que la cloche ne s'accroche sur le pas de vis du tube.

Outre l'avantage de remédier aux inconvénients mentionnés plus haut, l'étai selon l'invention présente encore de nombreux avantages par rapport aux étais que l'on connait. En particulier, la conception des mâchoires et de leurs bras d'actionnement, qu'il suffit d'actionner vers le bas pour dégager les portions d'écrou du filet de la vis, permet d'obtenir le dégagement des portions d'écrou par un seul mouvement de pivotement des mâchoires et non par un mouvement combiné comme c'est le cas avec les étais connus. La solution adoptée simplifie et facilite beaucoup ce dégagement. D'autre part, lorsque l'on retire la vis centrale du tube extérieur, le nombre de pièces détachées de l'étai décrit ici est limité à deux (cape non comprise), puisque l'ensemble bague-mâchoires reste solidaire du tube extérieur. Il n'y donc pas de risque de perte de pièces. Le remontage de l'étai est très simple, puisqu'il suffit d'appuyer latéralement sur les bras pour faire pivoter les mâchoires et introduire la vis. On peut relever encore que, la cape ayant pour seule fonction d'empêcher la saleté de s'introduire dans l'étai, mais n'ayant aucune fonction pour la mise en action du dispositif (telle que la fonction d'appui de la tête des étais connus décrits plus haut), cette cape peut être réalisée en un matériel particulièrement léger, par exemple en tôle légère ou en plastique.

On peut encore ajouter que l'étai décrit ici peut indifféremment être utilisé sans risque de décrochement en position debout la tête en haut ou la tête en bas, ainsi qu'en position latérale.

## Revendications

1. Etai comportant une vis centrale (3) mobile axialement dans un tube extérieur (1) formant support et un écrou comprenant au moins deux portions angulaires d'écrou (8, 8′) agencées de façon à être déplaçables radialement par rapport à la vis entre une position de coopération avec le filet (5) de la vis et une position dégagée de ce filet, caractérisé en ce que chacune des portions angulaires d'écrou est solidaire d'un élément de mâchoire (6, 6′) pouvant pivoter autour d'un axe sensiblement perpendiculaire à l'axe longitudinal de la vis à l'encontre d'un moyen élastique (14, 14′), l'engagement/dégagement des portions angulaires d'écrou avec le filet de la vis s'effectuant par la seule rotation des mâchoires.

2. Etai selon la revendication 1, caractérisé en ce que chacun des éléments de mâchoire comporte un rebord (9, 9′) destiné à venir s'appuyer sur la surface intérieure d'une partie évasée (10) située à l'extrémité supérieure du tube extérieur.

3. Etai selon la revendication 2, caractérisé en ce que les éléments de mâchoire sont montés en rotation aux extrémités d'organes conformés de façon à constituer une bague autour du tube extérieur.

4. Etai selon la revendication 2, caractérisé en ce que chacun des éléments de mâchoire est monté en rotation (19, 19′) aux extrémités (43, 43′) de deux brides (42) montées sur une bague (41) disposée autour du tube extérieur.

5. Etai selon la revendication 2, caractérisé en ce que les deux éléments de mâchoire sont rendus solidaires par l'intermédiaire de deux demi-bagues (11) solidarisées par deux éléments d'axe (12, 12′) servant d'axe de rotation auxdites mâchoires.

6. Etai selon l'une des revendications 3 à 5, caractérisé en ce que les moyens élastiques comportent chacun au moins un ressort de compression (14, 14′) disposé horizontalement et s'appuyant à l'une de ses extrémités contre la surface extérieure de la bague, ou à l'intérieur d'un logement prévu à la surface de la bague, et à son autre extrémité contre la mâchoire, ou à l'intérieur d'un logement prévu à la partie inférieure de la mâchoire.

7. Etai selon l'une des revendications 3 à 5, caractérisé en ce que les moyens élastiques comportent chacun au moins un ressort plat (45) fixé contre la paroi de la mâchoire et venant s'appuyer contre la surface extérieure de la bague ou du tube extérieur.

8. Etai selon l'une des revendications précédentes, caractérisé en ce que le filet de la vis centrale et les portions de filet des portions d'écrou sont de forme trapézoïdale.

9. Etai selon l'une des revendications précédentes, caractérisé en ce que chacune des mâchoires comporte un bras (15, 15′) monté en articulation sur la mâchoire, lesdits bras étant destinés à être utilisés d'une part pour faire tourner les mâchoires autour de la vis pour le réglage fin de la vis et d'autre part pour actionner le mouvement de rotation des mâchoires pour le dégagement des parties d'écrou du filet de la vis.

10. Etai selon la revendication 9, caractérisé en ce que l'actionnement du mouvement de rotation des mâchoires s'effectue par appui latéral (18, 18′) sur les bras, de façon à les rapprocher du tube extérieur.

11. Etai selon la revendication précédente, caractérisé en ce que les bras sont montés de façon à pivoter autour des axes de rotation des mâchoires.

12. Etai selon l'une des revendications précédentes, caractérisé en ce qu'il comprend un dispositif anti-déboîtement comportant au moins un organe (55) faisant saillie à l'intérieur du tube extérieur et disposé à proximité de l'extrémité supérieure dudit tube extérieur, ledit organe étant destiné à coopérer avec un élément du tube intérieur en saillie vers l'extérieur dudit tube intérieur et disposé à proximité de l'extrémité inférieure dudit tube intérieur.
